# EUROPÄISCHE PATENTSCHRIFT

(11) **EP 0 556 711 B1**
(45) Veröffentlichungstag und Bekanntmachung des Hinweises auf die Patenterteilung: **20.12.1995**
(21) Anmeldenummer: 93102110.9
(22) Anmeldetag: 11.02.1993
(51) Int. Cl.: E05F 15/00

(54) **Vorrichtung zur Überwachung des Schliessvorganges einer motorisch angetriebenen Fensterscheibe, insbesondere einer Kraftfahrzeugfensterscheibe**
Control device for controlling the closing of a motorized window panel, especially a window panel of a motor vehicle
Dispositif pour surveiller la fermeture d'un panneau de fenêtre, en particulier une fenêtre d'un véhicule automobile

(30) Priorität: 21.02.1992 DE 4205251
(43) Veröffentlichungstag der Anmeldung: 25.08.1993
(73) Patentinhaber: Hella KG Hueck & Co., 59552 Lippstadt (DE)
(72) Erfinder: Herrmann, Rolf, W-4780 Lippstadt (DE); Aussendorf, Gregor, W-4780 Lippstadt (DE)

(56) Entgegenhaltungen:
- EP-A- 0 011 744
- WO-A-91/06018
- DE-A- 2 821 681
- DE-A- 3 107 847
- FR-A- 2 524 984

## Beschreibung

Die Erfindung betrifft ein Fenstersystem zur überwachung des Schließvorganges einer motorisch angetriebenen Kraftfahrzeugfensterscheibe in einer Kraftfahrzeugtür, mit einer motorisch angetriebenen Kraftfahrzeugfensterscheibe, mit einer Fensteröffnung innerhalb der Kraftfahrzeugtür, mit einem Sender und einem Empfänger für elektromagnetische Strahlung, mit mindestens einem lichtablenkenden Mittel, das die elektromagnetische Strahlung vom Sender zum Empfänger leitet und bei der der Antrieb der Fensterscheibe gestoppt oder umgekehrt wird, wenn sich während des Schließvorganges des Fensters die von einem Empfänger aufgenommene Strahlungsintensität ändert.

Ein derartiges Fenstersystem ist aus DE-A- 28 21 681 bekannt.

Solche Systeme sind bekannt und dienen dazu, während des Schließvorganges eines motorisch angetriebenen Fensters das Einklemmen von Gliedmaßen oder von Gegenständen zu verhindern.

So wird beispielsweise in der DE-PS 31 07 847 eine Vorrichtung vorgeschlagen, bei der entlang der Schließkante eines Fensterrahmens ein Lichtleiter angebracht ist, der mittels Totalreflexion einen Lichtstrahl von einem Sender zu einem Empfänger leitet. Wird dieser als Lichtleiterfaserbündel ausgebildete Lichtleiter zusammengedrückt, etwa weil ein Gegenstand zwischen Fenster und Fensterrahmen eingeklemmt ist, so ändert sich die vom Empfänger aufgenommene Lichtintensität, woraufhin der Fensterantrieb gestoppt oder umgesteuert wird.

In einer weiteren in der DE 31 07 847 beschriebenen Ausführungsform wird vorgeschlagen, den Lichtleiter als zusammendrückbares, innenverspiegeltes Kunststoffrohr auszubilden.

Beide Ausführungsformen weisen den Nachteil auf, daß für die Herstellung einer solchen überwachungsvorrichtung ein relativ aufwendig gestalteter und kostenintensiver Lichtleiter benötigt wird.

Noch gravierender wirkt sich der Nachteil aus, daß zum Ansprechen dieser überwachungsvorrichtung der Lichtleiter deformiert werden muß, so daß die überwachungsvorrichtung erst dann reagiert, nachdem bereits ein Gegenstand oder ein Körperteil mit einer gewissen Kraft eingeklemmt wurde.

Auch wenn die zum Ansprechen der überwachungsvorrichtung nötigen Einklemmkräfte im allgemeinen nicht allzu hoch sind, so ist ein Einklemmen zumindest unangenehm. Eine Schreck- oder Panikreaktion kann ebenfalls nicht ausgeschlossen werden. Ein Einklemmen kann sich sogar schädigend auswirken, beispielsweise wenn Körpergliedmaße von Kindern betroffen sind.

In der DE-A-28 21 681 wird ein System mit einem motorisch betriebenen Kraftfahrzeugfenster beschrieben, wobei am Fensterrahmen ein Strahlungsteiler vorgesehen ist, welcher die von einem Lichtsender abgegebenen Lichtimpulse auf mehrere Lichtempfänger verteilt.

Alternativ zum Strahlungsteiler wird auch der Einsatz eines zweiten Lichtsenders oder einer Lichtumlenkeinrichtung, der im Bereich des Strahlungsteilers angeordnet ist, vorgeschlagen.

Hierdurch ist es möglich, auch den gekrümmten Randbereich einer Fensteröffnung zu überwachen, wobei aber ein relativ großer Aufwand an optischen Mitteln nötig ist, da entweder mehrere Lichtsender und/oder Lichtempfänger oder ein Strahlungsteiler oder eine Lichtumlenkeinrichtung benötigt wird.

Nachteilig hierbei ist neben dem Kostenaufwand auch, daß für alle optischen Mittel geeignete Anbauorte gefunden werden müssen und daß dabei besonders der Strahlungsteiler oder die Lichtumlenkeinrichtung so anzuordnen sind, daß sie nicht störend oder im ästhetischen Sinne als Fremdkörper wirken.

Besonders nachteilig ist auch, daß der Strahlengang beim Einbau eines räumlich begrenzten Strahlungsteilers oder Lichtumlenkmittels genau einjustiert werden muß, was besonders zeitaufwendig und teuer ist.

Es ist daher die Aufgabe der Erfindung, ein Fenstersystem zu schaffen, das besonders einfach und kostengünstig aufgebaut ist und zudem die zuvor beschriebenen Nachteile vermeidet. Insbesondere soll das Fenstersystem den Fensterscheibenantrieb beeinflussen können, bevor eine Einklemmung stattfindet und zudem bei der Montage keine aufwendigen optischen Justierarbeiten erfordern.

Diese Aufgabe wird erfindungsgemäß dadurch gelöst, daß das lichtablenkende Mittel als reflektierendes Mittel ausgebildet ist, wobei das reflektierende Mittel als ein Metallblech oder eine Metallfolie oder als reflektierende Kusntstoffschicht oder als reflektierende Lackschicht ausgebildet ist und als Teil des oberen Türholmes, oder als Teil der Türinnenverkleidung, oder angeordnet auf der Türinnenverkleidung sich entlang, zumindest von Teilbereichen, des oberen Randbereichs der Fensteröffnung erstreckt.

Reflektierende Mittel können geeignet ausgestaltete ebene oder konkave Reflexionsflächen sein, über die die elektromagnetische Strahlung mittels ein- oder mehrfacher Reflexion vom Sender zum Empfänger geleitet wird.

Hierdurch ist es auf besonders einfache Weise, beispielsweise mit nur einer einfachen aus einem Infrarotsender und einem Infrarotempfänger bestehenden Lichtschrankenanordnung möglich, den gesamten oberen Randbereich der Fensteröffnung zu überwachen. Das infrarote Licht wird hierzu durch das lichtablenkende Mittel entlang des oberen Randbereichs der Fensteröffnung zum Empfänger geleitet. Gelangt nun während des Schließvorganges des Fensters ein Gegenstand oder ein Körperteil in diesen Bereich, so gelangt nur noch eine verminderte Strahlungsintensität zum Empfänger, der daraufhin über eine Steuerelektronik ein Anhalten oder Umkehren der Scheibenbewegung bewirkt.

Ein besonderer Vorteil einer solchen Anordnung besteht darin, daß kein lichtleitendes Medium verwendet wird, dessen lichtleitende Eigenschaften durch eine äußere Krafteinwirkung verändert wird, wie es z. B. bei einem Lichtleiterfaserbündel oder bei einem zusammendrückbaren, innenverspiegelten Schlauch oder Rohr der Fall ist.

Ein einklemmgefährdeter Gegenstand oder Körperteil kann also sensiert werden, ohne daß dieser vorher eingeklemmt wird. Auch ist die Anordnung besonders einfach und kostengünstig, da trotz des gekrümmten Strahlenganges nur ein Sender und Empfänger benötigt wird.

Für die Ausbildung des reflektierenden Mittels sind eine Reihe von vorteilhaften Varianten möglich.

So kann beispielsweise ein Bereich der Unterseite des oberen Türholms als reflektierendes Mittel ausgestaltet werden, beispielsweise indem dessen Oberfläche poliert und mit einem reflektierenden Lack überzogen wird. Diese Ausgestaltung ist besonders im Hinblick auf den geringen Materialaufwand günstig.

Als reflektierendes Mittel kann ebenso ein Streifen Metallfolie oder Metallblech entlang der Unterseite des oberen Türholms aufgebracht werden. Eine solche Gestaltung bietet den Vorteil, daß keine besonderen Anforderungen an die Formgebung des Türholms gestellt werden müssen und daß an diesem auch keine nachträglichen Formgebungsmaßnahmen vorgenommen werden müssen, da die Vorgabe des Lichtweges durch die Formgebung des aufgebrachten reflektierenden Mittels bewirkt wird und beispielsweise leicht durch Zurechtbiegen eines als reflektierendes Mittel wirkenden Metallblechstreifen erfolgen kann.

Ein vergleichbarer Vorteil ergibt sich, wenn das reflektierende Mittel als Teil einer Türinnenverkleidung ausgebildet ist. Auch hier kann die Reflexionsrichtung auf einfache Weise durch die Formgebung der Türinnenverkleidung vorgegeben werden, ohne daß eine Veränderung des Türrahmens erforderlich ist.

In allen diesen Fällen ist es vorteilhaft, die als reflektierendes Mittel wirkende Oberfläche durch eine Schutzschicht beispielsweise gegen Zerkratzen zu schützen. Die Schutzschicht kann dabei z. B. als eine dunkle infrarotdurchlässige Kunststoffolie oder auch als infrarotdurchlässige Lackschicht ausgebildet sein.

Solche Schutzschichten können auch, insbesondere wenn das reflektierende Mittel als blank polierte Metalloberfläche ausgeführt ist, eine Verbesserung der ästhetischen Wirkung des reflektierenden Mittels bewirken.

Zwei Ausführungsbeispiele für das erfindungsgemäße Fenstersystem sind in der Zeichnung dargestellt und werden im folgenden anhand der Zeichnung näher erläutert.

Die Figur 1 zeigt eine schematische Anordnung des erfindungsgemäßen Fenstersystems,
die Figuren 2 und 3 zeigen in zwei Ausführungsbeispielen jeweils einen Schnitt durch den mit A-A gekennzeichneten Teilbereich der Figur 1.

In der Figur 1 ist die Außenansicht einer Kraftfahrzeugtür, die eine motorisch betriebene Fensterscheibe (1) sowie eine überwachungsvorrichtung aufweist, dargestellt.

Im Bereich des oberen Randes der Fensteröffnung (5) ist auf der Türinnenseite auf noch zu beschreibende Weise ein reflektierendes Mittel (4) angebracht.

An jeweils gegenüberliegenden Seiten des oberen Randbereichs der Fensteröffnung ist ein Infrarotstrahlungssender (2) bzw. ein Infrarotstrahlungsempfänger (3) an der Tür angeordnet oder in die Tür eingelassen.

Vom Infrarotsender (2) gelangt über einfache oder mehrfache Reflexion zumindest ein Teil der vom Sender (2) abgegebenen Strahlungsintensität zum Empfänger (3). In der Figur 1 ist beispielhaft ein möglicher Strahlenverlauf eingezeichnet.

Die Figuren 2 und 3 zeigen einen Querschnitt durch den in der Figur 1 mit A-A gekennzeichneten Bereich. Die Bezugszeichen für gleiche oder gleichwirkende Gegenstände entsprechen im folgenden denen der Figur 1.

Die Figur 2 zeigt einen Querschnitt durch den oberen Türholm (7). In den oberen Türholm (7) ist eine Gummidichtung (10) eingepaßt, in welche die motorisch angetriebene Fensterscheibe (1) während des Schließvorgangs einläuft.

Als reflektierendes Mittel (4) wird hier ein flächig ausgebildeter Bereich des oberen Türholmes (7) verwendet.

Zur Erzielung reflektierender Eigenschaften ist in diesem Bereich die Oberfläche des Türholmblechs poliert worden. Es ist vorteilhaft, diesen Bereich des Türholms (7) mit einer schützenden Abdeckung (9) zu versehen. Hierzu eignet sich beispielsweise ein infrarotdurchlässiger Schutzlack oder eine infrarotdurchlässige Folie.

Anstatt den als reflektierendes Mittel (4) vorgesehenen Bereich des Türholms (7) zu polieren, kann der Türholm (7) auch mit einer reflektierenden Lackschicht versehen werden. Als reflektierende Mittel (4) eignen sich auch polierte Metallfolien oder Metallbleche, die auf diesen Bereich des Türholms (7) aufgebracht werden. Durch die Formgebung der aufgebrachten Metallfolie oder des aufgebrachten Metallbleches kann leicht der Strahlenverlauf vom Sender (2) zum Empfänger (3) vorgegeben werden.

Eine andere Ausführungsform der erfindungsgemäßen überwachungsvorrichtung zeigt die Figur 3. Bei dieser Ausführungsform ist der obere Türholm (7) an der Fahrzeuginnenseite mit einer Türinnenverkleidung (8) versehen. Das reflektierende Mittel (4) wird hier durch eine reflektierende Fläche an der Türinnenverkleidung (8) ausgebildet. Die reflektierende Fläche, die an geeigneter Stelle an der Türinnenverkleidung (8) aufgebracht ist, kann auch hier als reflektierende Lackschicht oder als polierte Metallfolie bzw. Metallblech ausgebildet sein. Ein besonderer Vorteil gerade dieser Ausführungsform ist darin zu sehen, daß die Einstellung des Lichtweges durch Formgebungsmaßnahmen beispielsweise der Türinnenverkleidung (8) schon vor dem Anfügen der Türinnenverkleidung (8) an den Türholm (7) erfolgen kann. Die Montage und Einstellung des reflektierenden Mittels (4) kann daher auf vorteilhafte Weise unabhängig von der Montage des Türrahmens erfolgen.

Die auf die Türinnenverkleidung (8) aufgebrachte reflektierende Oberfläche (4) wird auch in diesem Ausführungsbeispiel durch eine geeignete Schutzschicht (infrarotdurchlässige Kunststoffolie oder infrarotdurchlässiger Schutzlack oder ähnliches) abgedeckt.

In der Figur 1 ist beispielhaft der Strahlenverlauf (11) des vom Sender (2) zum Empfänger (3) geleiteten Lichts stark vereinfacht dargestellt. Tatsächlich sind, insbesondere abhängig von der Formgebung des reflektierenden Mittels (4) verschiedene Strahlenwege und zwar insbesondere über Mehrfachreflexionen möglich. Vorteilhaft ist daher, den Empfänger (3) bzw. die damit verbundene Elektronik so auszulegen, daß sie nicht allein auf ein Ausbleiben, sondern bereits auf eine Verminderung der Lichtintensität reagiert, so daß eine Beeinflussung des Fensterantriebs schon bei Unterbrechung eines möglichen Lichtweges erfolgt.

Umgekehrt ist es auch möglich, nur den direkt (also mittels einfacher Reflexion) vom Sender (2) zum Empfänger (3) geleiteten Lichtanteil zur überwachung zu benutzen. Hierdurch kann man die Anbringung reflektierender Mittel (4) auf einen kleineren Teilbereich des oberen Randes der Fensteröffnung (5) beschränken.

Weitere zur überwachungseinrichtung gehörende Einrichtungen, wie z. B. die Steuerschaltungen oder der mechanische Teil des Fensterantriebs, sind ausreichend bekannt, so daß auf eine Darstellung hier verzichtet werden kann. Als vorteilhafte Maßnahmen sollen hier lediglich vorgeschlagen werden, daß der Sender (2) gepulst betrieben und der Empfänger (3) mit einem Tubus versehen werden sollte, um eine Störung durch Gleich- bzw. Streulicht auszuschließen und die Empfindlichkeit der Anlage weiter zu erhöhen.

## Patentansprüche

1. Fenstersystem zur überwachung des Schließvorganges einer motorisch angetriebenen Kraftfahrzeugfensterscheibe (1) in einer Kraftfahrzeugtür, mit einer motorisch angetriebenen Kraftfahrzeugfensterscheibe, mit einer Fensteröffnung innerhalb der Kraftfahrzeugtür, mit einem Sender (2) und einem Empfänger (3) für elektromagnetische Strahlung, mit mindestens einem lichtablenkenden Mittel (4), das die elektromagnetische Strahlung vom Sender (2) zum Empfänger (3) leitet und bei der der Antrieb der Fensterscheibe (1) gestoppt oder umgekehrt wird, wenn sich während des Schließvorganges des Fensters die von einem Empfänger (3) aufgenommene Strahlungsintensität ändert, dadurch gekennzeichnet, daß das lichtablenkende Mittel (4) als reflektierende Oberfläche ausgebildet ist, wobei die reflektierende Oberfläche (4) als ein Metallblech oder eine Metallfolie oder als poliertes Teil des Türholmes oder als reflektierende Kunststoffschicht oder als reflektierende Lackschicht ausgebildet ist und auf dem oberen Türholm (7), oder auf der Türinnenverkleidung (8) aufgebracht ist, und sich entlang, zumindest von Teilbereichen, des oberen Randbereichs der Fensteröffnung (5) erstreckt.

2. Fenstersystem nach Anspruch 1, dadurch gekennzeichnet, daß das reflektierende Mittel (4) als ebene oder konkave Reflexionsfläche ausgeführt ist.

3. Fenstersystem nach Anspruch 1, dadurch gekennzeichnet, daß auf das lichtablenkende Mittel (4) eine Schutzschicht (9) in Form einer strahlungsdurchlässigen Folie oder einer strahlungsdurchlässigen Lackschicht aufgebracht ist.

4. Fenstersystem nach Anspruch 1, dadurch gekennzeichnet, daß der Sender (2) und der Empfänger (3) in einem Gehäuse angeordnet sind.

5. Fenstersystem nach Anspruch 1, dadurch gekennzeichnet, daß als elektromagnetische Strahlung gepulstes, infrarotes Licht verwendet wird.

6. Fenstersystem nach Anspruch 1, dadurch gekennzeichnet, daß der Empfänger (3) mit einem Tubus (6) versehen ist.

## Claims

1. A window system for monitoring the closure operation of a motor-driven motor vehicle window glass (1) in a motor vehicle door, having a motor-driven motor vehicle window glass, having a window aperture within the motor vehicle door, having a transmitter (2) and a receiver (3) for electromagnetic radiation, having at least one light-deflecting medium (4) which directs the electromagnetic radiation from the transmitter (2) to the receiver (3), and wherein the drive of the window glass (1) is stopped or reversed when the intensity of radiation picked up by a receiver (3) changes during the closure operation of the window, characterised in that the light-deflecting medium (4) is constructed as a reflecting surface, wherein the reflecting surface (4) is constructed as a metal sheet or a metal foil, or as a polished part of the door bar, or as a reflecting plastic layer or as a reflecting lacquer layer, and is applied to the upper door bar (7) or to the interior trim (8) of the door, and extends along at least portions of the upper edge region of the window aperture (5).

2. A window system according to claim 1, characterised in that the reflecting medium (4) is produced as a flat or concave reflecting surface.

3. A window system according to claim 1, characterised in that a protective layer (9) in the form of a radiation-transparent film or a radiation-transparent lacquer layer is applied to the light-deflecting medium (4).

4. A window system according to claim 1, characterised in that the transmitter (2) and the receiver (3) are disposed in a housing.

5. A window system according to claim 1, characterised in that pulsed infrared light is used as the electromagnetic radiation.

6. A window system according to claim 1, characterised in that the receiver (3) is provided with a tubular body (6).

## Revendications

1. Système de fenêtre pour surveiller l'opération de fermeture d'une vitre (1) à entraînement motorisé d'un véhicule automobile dans une portière de véhicule automobile, comportant une vitre à entraînement motorisé, et comportant une ouverture de fenêtre à l'intérieur de la portière de véhicule automobile, un émetteur (2) et un récepteur (3) pour un rayonnement électromagnétique, comportant au moins un organe renvoyant la lumière (4) qui mène le rayonnement électromagnétique depuis l'émetteur (2) jusqu'au récepteur (3), et dans lequel l'entraînement de la vitre (1) est arrêté ou inversé lorsque l'intensité de rayonnement captée par le récepteur (3) se modifie pendant l'opération de fermeture de la fenêtre, caractérisé en ce que l'organe renvoyant la lumière (4) est réalisé comme une surface réfléchissante, la surface réfléchissante (4) étant réalisée sous la forme d'une tôle métallique ou d'un film métallique ou d'une partie polie de la traverse de portière, ou sous la forme d'une couche en matière plastique réfléchissante ou d'une couche de peinture réfléchissante, et étant déposé sur la traverse supérieure de portière (7) ou sur le revêtement intérieur de portière (8), et s'étendant le long, du moins de régions partielles, de la région supérieure de bordure de l'ouverture de fenêtre (5).

2. Système de fenêtre selon la revendication 1, caractérisé en ce que l'organe réfléchissant (4) est réalisé sous la forme d'une surface de réflexion plane ou concave.

3. Système de fenêtre selon la revendication 1, caractérisé en ce que sur l'organe renvoyant la lumière (4) est déposée une couche de protection (9) sous la forme d'un film perméable au rayonnement ou une couche de peinture perméable au rayonnement.

4. Système de fenêtre selon la revendication 1, caractérisé en ce que l'émetteur (2) et le récepteur (3) sont agencés dans un boîtier.

5. Système de fenêtre selon la revendication 1, caractérisé en ce que l'on utilise, en tant que rayonnement électromagnétique, de la lumière infrarouge pulsée.

6. Système de fenêtre selon la revendication 1, caractérisé en ce que le récepteur (3) est pourvu d'un tube (6).
